# EUROPÄISCHE PATENTSCHRIFT

(11) **EP 0 000 467 B1**
(45) Veröffentlichungstag und Bekanntmachung des Hinweises auf die Patenterteilung: **26.11.1980**
(21) Anmeldenummer: 78100039.3
(22) Anmeldetag: 01.06.1978
(51) Int. Cl.: E02B 8/02, C02F 1/40

(54) **Stabrechen mit Rechenreiniger für Abwasserbehandlungsanlagen**
Spiked rakes with cleaning device for sewage treatment plants
Grilles à barreaux avec nettoyeurs de grilles pour installations d'épuration d'eaux résiduaires

(30) Priorität: 28.07.1977 DE 2734119
(43) Veröffentlichungstag der Anmeldung: 07.02.1979
(73) Patentinhaber: PASSAVANT-WERKE AG, D-65322 Aarbergen 7 (DE)
(72) Erfinder: Fechter, Leonhard, Dipl.-Ing., D-6209 Aarbergen 7 (DE); Jung, Hubert, D-6253 Hadamar (DE)
(74) Vertreter: Glawe, Delfs, Moll & Partner

## Beschreibung

Die Erfindung betrifft einen Stabrechen mit Rechenreiniger für Abwasserbehandlungsanlagen, mit einem in zum Rechen parallelen Führungen auf- und abwärts verfahrbaren Wagen, einer am Wagen mittels Schwenkarmen gelagerten Harke für die Reinigung des Rechens, die mittels der Schwenkarme zwischen zwei Stellungen, nämlich einer Eingriffstellung am Rechen und einer Freigabestellung in Abstand vom Rechen schwenkbar ist, einem Knickhebel, der einen Anlenkpunkt am Wagen und einen Anlenkpunkt am Schwenkarm aufweist und eine gestreckte Lage und eine geknickte Lage einnehmen kann, die den beiden Stellungen der Harke zugeordnet sind und mit einem in der Bewegungsbahn des Knicklenkers angeordneten unteren Anschlag, durch den der Knickhebel am Ende der Abwärtsfahrt des Wagens aus der einen in die andere Lage bewegbar ist, wodurch die bei Abwärtsfahrt des Wagens in der Freigabestellung befindlichen Harke durch die Lageveränderung des Knickhebels in die Eingriffstellung eingeschwenkt und während der Aufwärtsfahrt in dieser gehalten wird.

Ein Rechen mit Rechenreiniger dieser Art ist aus DE-PS 1 252 150 bekannt. Der Knickhebel ist so angeordnet, daß er während der Abwärtsfahrt gestreckt ist und die Harke in der Freigabestellung arretiert und beim Erreichen des unteren Umkehrpunktes durch den ortsfesten Anschlag geknickt wird, so daß die Harke in die Eingriffsstellung einschwenken kann. Dieses Einschwenken der Harke erfolgt zunächst unter ihrem Eigengewicht. Zusätzlich kan das den Wagen antreibende Zugmittel am Wagen umgelenkt und am Schwenkarm der Harke verankert sein, so daß es bei beginnender Aufwärtsfahrt die Harke mit einer zusätzlichen Kraft, die dem Gewicht des Wagens und der Harke entspricht, gegen den Rechen zieht.

Bei derartigen, durch ihr Eigengewicht gegen den Rechen einschwenkenden Reinigungsharken besteht die Gefahr, daß die Einschwenkkraft der Harke nicht ausreicht, um bereits am Rechen angeschwemmtes Gut vollständig zu erfassen. Es kann insbesondere vorkommen, daß die Harke erst im Verlauf ihrer Aufwärtsfahrt, wenn sich das volle Gewicht des Wagens über das Zugmittel auf die Harke auswirken kann, das Schwemmgut durchdringt, so daß am Fußpunkt des Rechens ungeräumte Reste des Schwemmgutes verbleiben.

Aufgabe der Erfindung ist es, einen Rechen mit Rechenreiniger der genannten Art so zu verbessern, daß die Einschwenkbewegung der Harke mit ausreichender Kraft und in einer vollständig im Bereich des unteren Umkehrpunktes ablaufenden Querbewegung zum Rechen stattfindet und daß die Aufwärtsfahrt erst dann beginnt, wenn die Harke vollständig eingeschwenkt ist.

Diese Aufgage wird erfindungsgemäß dadurch gelöst, daß die gestreckte Lage des Knickhebels der Eingriffstellung und die geknickte Lage der Freigabestellung zugeordnet ist und die Harke durch den gestreckten Knickhebel in der Eingriffstellung formschlüssig gegen den Wagen abgestützt ist.

Hierdurch wird der Vorteil erzielt, daß der Knickhebel die Harke nicht einfach, wie bei den bekannten Vorrichtungen, für das Einschwenken durch ihr Eigengewicht freigibt, sondern durch sein Auflaufen auf den Anschlag gestreckt wird und dadurch die Harke zwangsläufig mit sehr starken Spreizkräften in die Eingriffsstellung zwingt, wobei diese Spreizkraft bei Annäherung an die gestreckte Lage ein Vielfaches der Kraft beträgt, mit der der Knickhebel auf den Anschlag aufläuft. Die Einschwenkbewegung der Harke ist abgeschlossen, wenn der Wagen seinen unteren Umkehrpunkt erreicht hat so daß die Harke von Beginn der Aufwärtsfahrt an das Rechengut vollständig erfaßt und mitnimmt. Während der Aufwärtsfahrt wird die Harke durch den gestreckten Knickhebel zwangsläufig in der Eingriffsstellung gehalten, kann also nicht durch zufällig auftretende Hindernisse außer Eingriff mit dem Rechen gelangen.

Ein vom Eigengewicht der Harke und des Wagens völlig unabhängiges Einschwenken der Harke erhält man, wenn ein Antrieb verwendet wird, der auch bei der Abwärtsfahrt des Wagens auf diesen eine Antriebskraft ausübt. Bei den bekannten Vorrichtungen erfolgt die Abwärtsfahrt des Wagens unter seinem Eigengewicht entsprechend der Freigabe des Zugmittels durch den Antrieb. Weiterhin ist es erfindungsgemäß besonders vorteilhaft, wenn der Abstand des Schwenkpunktes der Harke vom Rechen sowie der Streckweg des Knickhebels derart bemessen und aufeinander abgestimmt sind, daß sich die Einschwenkbewegung der Harke mit der Abwärtsbewegung des Wagens zu einer im wesentlichen geradlinigen Bewegung etwa quer zur Ebene des Rechens überlagert.

Die erfindungsgemäß erreichte zwangsläufige Bewegung de Harke beim Einschwenken bringt neben dem geschilderten Vorteil allerdings auch die Gefahr mit sich, daß beim Auftreffen auf Hindernisse übermäßig große Belastungen auf die mechanische Konstruktion und der; Antrieb des Rechenreinigers einwirken können, da die Harke diesen Belastungen nicht, wie bei den bekannten Vorrichtungen, durch Ausschwenken ausweichen kann. Es ist deshalb in vorteilhafter Ausgestaltung der Erfindung eine den Antrieb abschaltende Überlastsicherung für beide Antriebsrichtungen des Wagens vorgesehen.

Weitere vorteilhafte Merkmale der Erfindung ergeben sich aus den Unteransprüchen. Insbesondere ermöglicht es die erfindungsgemäße Konstruktion eines Rechenreinigers in vorteilhafter Weise, das Problem der mangelnden Abstützung der Rechenstäbe bei Rechen mit frei nach oben ragenden Stäben zu lösen. Hierzu ist erfindungsgemäß vorgesehen, daß oberhalb der Harke mit den Schwenkarmen orde dem Wagen verbundene Abstützmittel vorgesehen sind, die in der unteren Ruhestellung des Wagens und der Harke an den Stäben des Rechens anliegen.

Eine Ausführungsform der Erfindung wird anhand der Zeichnungen näher erläutert.
Fig. 1 zeigt den Rechen mit Rechenreiniger in schematischer Seitenansicht, wobei in vollen Linien die Eingriffsstellung und strichpunktiert die Freigabestellung der Harke dargestellt ist.
Fig. 2 zeigt schematisch den Bewegungsablauf beim Einschwenken der Harke.
Fig. 3 zeigt eine Überlastsicherung für den Antrieb.
Fig. 4 zeigt einen schematischen Schnitt nach der Linie IV-IV von Fig. 1.

Der Rechen 1 besteht aus zahlreichen parallelen lotrechten Stäben, die nur an der Sohle 2 des Strömungskanals od. dgl. verankert sind und im übrigen frei ohne gegenseitige Verbindung oder Abstützung nach oben ragen. In einer zum Rechen 1 parallelen Führung 3 ist ein Wagen 4 mit Laufrollen 5 auf- und abbewegbar geführt. Der Wagen 4 ist durch eine Lasche 6 mit einer umlaufenden Antriebskette 7 verbunden, die unten um eine Umlenkrolle 8 und oben um eine durch umkehrbaren Getriebemotor angetriebene Antriebsrolle (nicht dargestellt) umläuft. Der Antrieb ist umkehrbar, so daß die Kette sowohl bei der Aufwärtsfahrt als auch bei der Abwärtsfahrt eine positive Antriebskraft auf den Wagen 4 ausübt. Der Wagen 4 erstreckt sich über die ganze Breite des Rechens 1, und die Führung 3 kann aus zwei Führungsschienen auf beiden Seiten des Wagens 4 bestehen, oder aber, falls es sich um einen relativ schmalen Rechen 1 handelt, um eine mittig angeordnete Schiene mit vorzungsweise Doppel-T-förmigem Profil, die.vom Wagen 4 U-förmig umgriffen wird.

An beiden Enden des Wagens 4 sind in Schwenklagern 10 gewinkelte Schwenkarme 11 gelagert, die sich im wesentlichen nach unten erstrecken und an ihrem unteren Ende die Harke 12 für die Reinigung des Rechens 1 von angeschwemmten Gut tragen. Die Harke 12 besteht aus einem die beiden Schwenkarme 11 verbindenden Balken und von diesem abstehenden Zinken 13.

Durch Schwenken der Schwenkarme 11 in den Schwenklagern 10 kann die Harke 12 für die Aufwärtsfahrt in eine Eingriffsstellung, in der die Zinken 13 durch die Stäbe des Rechens 1 hindurchgreifen (in Fig. 1 in vollen Linien gezeichnet) und für die Abwärtsfahrt in eine Freigabestellung, in der die Zinken 13 Abstand vom Rechen 1 haben (in Fig. 1 strichpunktiert gezeichnet) gebracht werden. Die im Ausführungsbeispiel dargestellte Vorrichtungist eine Unterstromharke, bei der die Harke auf der Abströmseite des Rechens angeordnet ist und durch den Rechen hindurch das Schwemmgut auf der Anströmseite erfaßt. Die Erfindung ist aber auch in analoger Weise bei Harken anwendbar, die auf der Anströmseite des Rechens angeordnet sind.

Das Ein- und Ausschwenken der Harke 12 wird gesteuert durch einen Knickhebel 15, der aus zwei Lenkern 16, 17 besteht, die in einem Gelenk 18 miteinander verbunden sind und von denen der eine bei 19 am Schwenkarm 11 und der andere bei 10 am Wagen 4 gelagert ist. Der am Wagen 4 gelagerte Lenker 17 weist ein über das Lager 20 hinausragende Verlängerung 21 und eine über das Gelenk 18 hinausragende Verlängerung 22 mit einem mit dem anderen Lenker 16 zusammenwirkenden Anschlag 23 auf.

Der Knickhebel 15 wirkt mit einem unteren Anschlag 25 und einem oberen Anschlag 26 zusammen. Der untere Anschlag 25 besteht aus einer Rolle, die an einer mit der Führung 3 verbundenen Konsole 27 gelagert ist. Der obere Anschlag 26 besteht ebenfalls aus einer Rolle, die an einem Hebel 28 gelagert ist, der bei 29 an einem mit der Führung 3 verbundenen Arm 30 derart schwenkbar gelagert ist, daß er aus der gezeigten Horizontalstellung nach oben in Richtung des Pfeils 31 geschwenkt werden kann, während er nach unten durch einen Anschlag 32 abgestützt wird. Der obere Anschlag 26 ist so angeordnet, daß er mit der Verlängerung 21 des Lenkers 17 zusammenwirkt, während der untere Anschlag 27 so angeordnet ist, daß ermit dem Lenker 17 und dessen anderer Verlängerung 22 zusammenwirkt.

Da der Anlenkpunkt 20 des Knickhebels 15 am Wagen 4 weiter vom Rechen 1 entfernt liegt als der Anlenkpunkt 19 am Schwenkarm 11, wird durch Strecken des Knickhebels 15 der Schwenkarm 11 und damit die Harke 12 in Richtung auf den Rechen gedrückt, während ein Einknicken des Knickhebels 15 einer Bewegung der Harke 12 vom Rechen 1 weg in die strichpunktierte Stellung entspricht. Die Schwenkungen der Schwenkarme 11 in beiden Richtungen werden durch einen doppelt wirkenden Stoßdämpfer 33, der zwischen dem Lagerpunkt 19 am Schwenkarm 11 und dem Wagen 4 angeordnet ist, gedämpft. Knickhebel 15, Anschläge 25, 26 und Stoßdämpfer 33 können entweder nur auf der einen Seite des Wagens 4 einem der Schwenkarme 11 zugeordnet oder aber, insbesondere bei breiten Rechen, auf beiden Seiten des Wagens 4 vorgesehen und beiden Schwenkarmen 11 zugeordnet sein.

Die Vorrichtung funktioniert wie folgt: Bei der Abwärtsfahrt des Wagens 4 befindet sich der knickhebel 15 in der geknickten Lage, so daß die Schwenkarme 11 und die Harke 12 vom. Rechen 1 ausgeschwenkt sind. Dieses Ausschwenken kann in einfacher Weise dadurch geschehen, daß der Schwerpunkt der Schwenkarme 11 und der Harke 12 gegenüber dem Schwenklager 10 so weit nach links in Fig. 1 verlagert ist, daß bei freigegebenen Schwenkarmen 11 diese mit der Harke 12 so weit vom Rechen 1 wegpendeln, bis sich der Schwerpunkt lotrecht unter dem Lagerpunkt 10 befindet. Selbstverständlich sind auch andere, z.B. mit der Antriebskette 7 verbundene Mittel möglich, um die Harke aus dem Eingriff mit dem Rechen 1 zu bewegen. Auch kann, wenn die Lage des Schwerpunktes ein selbsttätiges Auspendeln nicht zuläßt, der Knickhebel selber zum zwangsläufigen Ausrücken herangezogen werden. In diesem Fall ist ein zusätzliches Mittel zum Arretieren notwendig.

Am Ende der Abwärtsfahrt läuft die Verlängerung 22 des Lenkers 17 auf den Anschlag 25 auf, wodurch der Knickhebel 15 allmählich gestreckt wird, wobie sich der Anschlag 25 an der unteren Kante der Verlängerung 22 und dann des Lenkers 17 entlangbewegt. Während der Strekkung werden die Schenkarme 11 und damit die Harke 12 mit zunehmender Kraft gegen den Rechen gedrückt. Wenn der Knickhebel 15 ganz gestreckt ist und der Anschlag 23 am anderen Lenker 16 anliegt, befindet sich die Harke 12 vollständig in der Eingriffsstellung. Der Knickhebel 15 ist dabei etwas über den Totpunkt hinausgestreckt worden, so daß er während der anschließenden Aufwärtsfahrt des Wagens 4 von selbst in der gestreckten Lage verbleibt und die Harke 12 zwangsläufig in der Eingriffsstellung hält. Am Ende der Aufwärtsfahrt passiert die Verlängerung 21 des Lenkers 17 den oberen Anschlag 26, der in Richtung des Pfeils 31 ausweicht. Nach erfolgter Umschaltung des Antriebs (die durch geeignet angeordnete Endschalter bewirkt werden kann) bewegt sich der Wagen 4 wider nach unten, wobei die Verlängerung 21 des Lenkers 17 von oben her wieder auf den oberen Anschlag 26 trifft, der nun nicht ausweichen kann und den Lenker 17 entgegen dem Uhrzeigersinn verschwenkt, so daß der Knickhebel 15 eingeknickt wird und die Harke 12 in die Freigabestellung schwenken kan, die sie während der weiteren Abwärtsfahrt beibehält, bis der Lenker 17 wiederum auf den unteren Anschlag aufläuft.

Man erkennt, daß das Einschwenken der Harke 12 in die Eingriffsstellung am Rechen 1 durch eine Überlagerung der Abwärtsbewegung des Wagens 4 mit der durch das Strecken des Knickhebels 15 gesteuerten Schwenkung der Schwenkarme 11 erfolgt. Durch entsprechende Bemessung des Abstandes des Lagerpunkts 10 von der Ebene des Rechens 1 und der Hebellängen der Lenker 16, 17 kann man, wie in Fig. 2 angedeutet, erreichen, daß sich durch die Überlagerung dieser Bewegungen eine Bewegungsbahn der Harke 12 ergibt, die annähernd gerade und ungefähr rechtwinklig zum Rechen verläuft. Hierdurch ist ein exaktes Einschwenken der Harke am unteren Umkehrpunkt und damit ein vollständiges Erfassen des Rechengutes ohne Rest gewährleistet.

Die in Fig. 3 gezeigte Überlastsicherung für den Antrieb weist eine an der Führung 3 schwenkbar gelagerte Wippe 35 auf, an der das vorzugsweise angetriebene, untere Umlenkrad 8 der Antriebskette 7 gelagert ist. Stattdessen kann eine derartige Wippe auch für das obere Antriebsrad und den Antriebsmotor (nicht dargestellt) vorgesehen sein. Die Wippe 35 wird durch eine Feder 36 in einem vorgegebenen Abstand von einem mit der Führung 3 starr verbundenen Arm 37 gehalten. Die Feder 36 umgibt einen Bolzen 38, der an der Wippe 35 angelenkt ist, einen einstellbaren Anschlag 39 für die Feder 36 aufweist und an dem Arm 37 verschiebbar geführt ist. Ein Kopf 40 des Bolzens 37 kann einen Tastschalter 41 an dem Arm 37 betätigen, um den Antreibsmotor abzuschalten. Diese Betätigung erfolgt immer dann, wenn bei umlaufender Kette 7 die Harke 12 und damit der sie tragende Wagen 4 durch ein Hindernis angehalten werden und dann bei weiterdrehender Kette 7 die Umlenkrolle 8 dazu neigt, an der Kette nach der einen oder anderen Seite hochzuklettern, wobei die Wippe 35 und der Bolzen 40 gegen die Kraft der Feder 36 mitgenommen werden. Die Feder 36 dient gleichzeitig dazu, die Antriebskette 7 gespannt zu halten und auch Kettenlängung automatisch auszugleichen.

Wie man aus Fig. 4 erkennt, sind am unteren Ende des Rechens 1 seitliche Führungen 45 vorgesehen, die mit den Enden der Harke 12 zusammenwirken und dafür sorgen, daß die Harke beim Einschwenken in eine Lage geführt wird, in der ihre Zinken 13 mit den Zwischenräumen zwischen den Stäben des Rechens 1 fluchten. Dies ist deshalb vorteilhaft, weil wegen der großen Länge und der in erwünschter Weise geringen Profilbereite der Schwenkarme 11 quer zur Abströmrichtung - die Schwenkarme stehen ja in Ruhestellung normalerweise im Durchflußquerschnitt des Gerinnes-diese seit lich wenig biegesteif sind, so daß sich die Harke bei der Abwärtsfahrt in einer gegenüber dem Rechen seitlich versetzten Stellung befinden kann, wie in Fig. 4 strichpunktiert angedeutet. Die große Länge der Schwenkarme 11 hat andererseits den Vorteil daß sich die gesamte Führungseinrichtung mit den Führungen 3 und dem Wagen 4 völlig oberhalb des Wasserspiegels 46 und sogar oberhalb der Oberkante 47 der seitlichen Begrenzungswände des Strömungskanals befinden kann. In den seitlichen Begrenzungswänden sind deshalb keine Führungsnischen od. dgl. notwendig.

Die aus Fig. 1 ersichtliche geknickte Form der Schwenkarme 11 hat den Vorteil, daß einerseits ihr Schwenkpunkt 10 in großem Abstand von der Ebene des Rechens 1 liegen kann, andererseits aber die Schwenkarme 11 im wesentlichen über ihre ganze Höhe parallel zum Rechen 1 verlaufen. Hierdurch besteht die Möglichkeit, an den Schwenkarmen 11 Abstüzmittel anzubringen, z.B. in Form von über die ganze Breite des Rechens 1 verlaufenden Leisten 50 mit zwischen die Stäbe des Rechens 1 greifenden Zinken od. dgl. Bei großer Höhe des Rechens 1 können auch mehrere solche Abstützleisten in verschiedener Höhe and den Schwenkarmen 11 angeordnet werden. Hierdurch wird erreicht, daß die nur an der Sohle 2 des Strömungskanals verankerten Stäbe des Rechens 1 frei und ohne gegenseitige Verbindung nach oben ragen können, was für die Bewegung der Harke 12 über das obere Ende des Rechens hinaus und für den freien Abwurf des Rechengutes vorteilhaft ist, wobei die Stäbe des Rechens 1 aber trotzdem im Normalbetrieb, wenn sich die Harke in Ruhestellung am unteren Umkehrpunkt befindet, im Bereich ihrer oberen Enden ausreichend abgestützt sind, wenn eine solche Abstützung fehlt, könnte es vorkommen, daß angeschwemmtes Rechengut die Zwischenräume zwischen den Stäben aufweitet und sich durch den Rechen hindurch zwängt.

Die geknickte Form der Schwenkarme 11 hat weiter den Vorteil, daß der Lagerpunkt 19 des Lenkers 16 gegenüber der geraden Verbindungslinie zwischen dem Schwenklager 10 und der Harke 12 in Richtung auf den Rechen 1 versetzt angeordnet sein kann, wodurch man eine größere Länge des Knickhebels 15 und damit günstigere Kraftverhältnisse erzielt.

Der umkehrbare Antrieb für den Wagen 4 kann auch in anderer Form als durch die Kette 7 realisiert werden, z.B. durch ein umlaufendes angtriebenes Seil, einen Keilriemen oder einen Zahnriemen, durch eine in der Drehrichtung umkehrbare Antriebsspindel mit entsprechender Spindelmutter am Wagen 4, oder durch einen Linearmotor.

Wie man aus Fig. 1 erkennt, haben die Zinken 13 der Harke 12 in Richtung auf die Spitzen hin abfallende Oberkanten, die mit den Stäben des Rechens 1 einen stumpfen Winkel 48 einschließen, Hierdurch wird bereits beim Einschwenken der Harke ein gewisses Anheben und Lockern des Rechengutes erreicht, Außerdem erleichtert diese abfallende Oberkante der Zinken 13 das Abstreifen oder Abwerfen des mitgenommenen Rechengutes am oberen Umkehrpunkt.

Bei 'der beschriebenen Ausführungsform ist der Schwerpunkt der Harke und ihrer Schwenkarme derart angeordnet, daß beim Einknicken des Knickhebels die Harke durch ihr Eigengewicht ausgeschwenkt und in der Freigabestellung gehalten wird. Zusätzlich wird das Ausschwenken auch durch den Knickhebel zwangsläufig unterstützt, solange dessen Verlängerung 21 von oben her gegen den Anschlag 26 anliegt und durch diesen geschwenkt wird. Es ist aber auch möglich, den Schwerpunkt der Harke anders anzuordnen und das Ausschwenken ausschließlich zwangsweise durch den einknickenden Knickhebel zu bewirken, wobei die Verlängerung 21 entsprechend lang zu bemessen ist. In diesem Fall, d.h. wenn sich die Harke in der Freigabestellung nicht in der Gleichgewichtslage befindet, muß eine Raste oder Verriegelung am Knickhebel oder am Harkenarm vorgesehen sein, der am Ende der Abwärtsfahrt vor dem Strecken des Knickhebels wieder zulösen wäre.

Ein besonderer Vorteil des beschriebenen Rechenreinigers besteht darin, daß die Harke in ihrer normalen Ruhestellung zwischen den Reinigungsvorgängen sich am unteren Umkehrpunkt bereits im Eingriff am Rechenfuß befindet. Dies hat mehrere Vorteile. Die Harke beginnt nach dem Einschalten des Antriebs, welches z.B. durch ein Staumeßgerät ausgelöst werden kann, sofort mit dem Reinigen; das Problem, daß während des Stillstands am Rechenfuß angeschwemmtes Gut von den Harkenzinken erst unterfahren werden muß, tritt deshalb nicht auf. Auch kann es im Winter nicht vorkommen, daß Rechengutreste an den Zinken der Harke festfrieren und dann einen Eingriff der Harke verhindern.

## Patentansprüche

1. Stabrechen mit Rechenreiniger für Abwasserbehandlungsanlagen, mit einem in zum Rechen (1) parallelen Führungen (3) auf-und abwärts verfahrbaren Wagen (4), einer am Wagen mittels Schwenkarmen (11) gelagerten Harke (12) für die Reinigung des Rechens, die mittels der Schwenkarme zwischen zwei Stellungen, nämlich einer Eingriffstellung am Rechen und einer Freigabestellung in Abstand vom Rechen schwenkbar ist, einem Knickhebel (15), der einen Anlenkpunkt (20) am Wagen (4) und einen Anlenkpunkt (19) am Schwenkarm (11) aufweist und eine gestreckte Lage und eine geknickte Lage einnehmen kann, die den beiden Stellungen der Harke zugeordnet sind, und mit einem in der Bewegungsbahn des Knicklenkers (15) angeordneten unteren Anschlag (25), durch den der Knickhebel (15) am Ende der Abwärtsfahrt des Wagens (4) aus der einen in die andere Lage bewegbar ist, wodurch die bei Abwärtsfahrt des Wagens in der Freigabestellung befindliche Harke (12) durch die Lageveränderung des Knickhebels (15) in die Eingriffstellung eingeschwenkt und während der Aufwärtsfahrt in dieser gehalten wird, dadurch gekennzeichnet, daß die gestreckte Lage des Knickhebels (15) der Eingriffsstellung und die geknickte Lage der Freigabestellung zugeordnet ist und die Harke (12) durch den gestreckten Knickhebel (15) in der Eingriffstellung formschlüssig gegen den Wagen abgestützt ist.

2. Stabrechen mit Rechenreiniger nach Anspruch 1, gekennzeichnet durch eine auch bei der Abwärtsfahrt des Wagens kraftübertragende Verbindung (6) zwischen dem Antrieb (7) und dem Wagen (4).

3. Stabrechen mit Rechenreiniger nach Anspruch 1 oder 2, dadurch gekennzeichnet, daß der Abstand des Schwenklagers (10) der Schwenkarme (11) vom Rechen (1) sowie der Streckweg des Knickhebels (15) derart bemessen und aufeinander abgestimmt sind, daß die Schwenkbewegung der Schwenkarme (11) durch Überlagerung mit der Abwärtsfahrt des Wagens (4) zu einer im wesentlichen geradlinigen Bewegung der Harke (12) quer zur Ebene des Rechens (1) führt.

4. Stabrechen mit Rechenreiniger nach Anspruch 1, dadurch gekennzeichnet, daß der Knickhebel (15) zum Ausschwenken der Harke (12) durch Auflaufen auf einen oberen Anschlag (26) bei der Abwärtsfahrt des Wagens (4) einknickbar ist, wobei der obere Anschlag (26) nach oben ausweichend ausgebildet ist.

5. Stabrechen mit Rechenreiniger nach einem der Ansprüche 1 bis 4, dadurch gekennzeichnet, daß der obere Anschlag (26) und /oder der unters Anschlag (25) mit dem am Wagen (4) angelenkten Lenker (17) des Knickhebels (15) oder mit sich über dessen Anlenkpunkte (20, 18) hinaus erstreckenden Verlängerungen (21, 22) dieses Lenkers (17) zusammenwirkt.

6. Stabrechen mit Rechenreiniger nach Anspruch 1, dadurch gekennzeichnet, daß der Knickhebel (15) an einem Teil des Schwenkarms (11), der gegenüber der geraden Verbindungslinie zwischen dem Schwenklager (10) und der Harke (12) zum Rechen hin vorspringt, gelagert ist.

7. Stabrechen mit Rechenreiniger nach Anspruch 1, dadurch gekennzeichnet, daß der Schwerpunkt der Harke (12) mit den Schwenkarmen (11) in bezug auf das Schwenklager (10) derart angeordnet ist, daß bei geknicktem Knickhebel (15) und frei hängenden Schwenkarmen (11) die Harke (12) in der Freigabestellung im Abstand vom Rechen (1) liegt.

8. Stabrechen mit Rechenreiniger nach einem der Ansprüche 6 oder 7, dadurch gekennzeichnet, daß jeder Schwenkarm (11) gewinkelt ist und aus einem in der Eingriffsstellung der Harke (12) etwa parallel zum Rechen (1) verlaufenden Teil, und einem im Winkel dazu zum Schwenklager (10) führenden Teil besteht.

9. Stabrechen mit Rechenreiniger nach einem der Ansprüche 1 bis 8, dadurch gekennzeichnet, daß die zwischen die Stäbe des Rechens (1) greifenden Zinken (13) der Harke mit ihrer Oberkante einen in der Einschwenkrichtung gesehen stumpfen Winkel (48) mit den Stäben des Rechens (1) bilden.

10. Stabrechen mit Rechenreiniger nach einem der Ansprüche 1 bis 9, dadurch gekennzeichnet, daß die Harke (12) auf der Abströmseite des Rechens (1) angeordnet ist und mit ihren Zinken (13) durch den Rechen (1) hindurch das Rechengut ergreift.

11. Stabrechen mit Rechenreiniger nach einem der Ansprüche 1 bis 10, wobei der Rechen aus lediglich an der Gerinnesohle befestigten und ohne gegenseitige Abstützung frei nach oben ragenden Roststäben besteht, dadurch gekennzeichnet, daß oberhalb der Harke (12) mit den Schwenkarmen (11) oder dem Wagen (4) verbundene Abstützmittel (50) vorgesehen sind, die in der unteren Stellung des Wagens (4), die vorzugsweise die Ruhestellung ist, and den Stäben des Rechens (1) anliegen.

## Revendications

1. Grille à barreaux avec dégrilleur mobile à wagonnet destinée aux installations de traitement des eaux usées avec un wagonnet 4 qui descend et monte le long des glissières de guidage 3 disposées parallèlement à la grille 1 avec un râteau 12 destiné au nettoyage de la grille, étant fixé sur le wagonnet par l'intermédiaire des bras pivotants 11 permettant le pivotement du râteau entre deux positions, la position de contact avec la grille et la position de dégagement à l'écart de la grille, avec un levier articulé 15 possédant un point d'articulation 20 sur le wagonnet 4 et un point d'articulation 19 sur le bras pivotant 11 qui se trouve soit dans une position détendue soit recourbée correspondant aux deux positions du râteau et avec une butée inférieure 25 disposée sur le trajet de mouvement du bras directeur 15 par l'intermédiaire duquel le levier articulé 15 passe à la fin de la descente du wagonnet 4 d'une position à l'autre par où le râteau 12, se trouvant en position de dégagement lors de la descente du wagonnet, pivote en position de contact qui est maintenue lors la remontée, caractérisée par le fait que la position détendue du levier articulé 15 correspond à la position de contact et la position recourbée correspond à la position de dégagement et le râteau 12 est stabilisé en position de contact par l'intermédiaire du levier articulé détendu 15 contre le wagonnet.

2. Grille à barreaux avec dégrilleur mobile à wagonnet selon le droit 1, caractérisée par un raccordement de transmission 6 entre la commande 7 et le wagonnet 4 qui existe également lors de la descente.

3. Grille à barreaux avec dégrilleur mobile à wagonnet selon le droit 1 ou 2, caractérisée par le fait que la distance entre le palier 10 des bras pivotants 11 et le râteau 1 ainsi que le trajet d'extension du levier articulé 15 sont calculés et coordonnés de telle manière que le mouvement des bras pivotants 11 par superposition avec le mouvement descendant du wagonnet 4 résulte dans un mouvement presque rectiligne et transversal au plan de la grille 1.

4. Grille à barreaux avec dégrilleur mobile à wagonnet selon le droit 1, caractérisée par le fait que le levier articulé 15 est recourbé lorsqu'il touche une butée supérieure 26 tors de la descente du wagonnet 4, permettant le pivotement du râteau 12 en position de dégagement, la butée supérieure étant montée d'une façon qu'elle peut obliquer vers le haut.

5. Grille à barreaux avec dégrilleur mobile à wagonnet selon un des droits 1 à 4, caractérisée par le fait que la butée supérieure 26 et/ou la butée inférieure agit conjointement avec le bras directeur 17 du levier articulé 15 disposant d'un point d'articulation sur le wagonnet 4 ou avec les prolongations 21, 22 de ce bras directeur 17 qui dépassent les points d'articulations 20, 18 de celui-ci.

6. Grille à barreaux avec dégrilleur mobile à wagonnet selon le droit 1, caractérisée par le fait que le levier articulé 15 est logé sur une partie du bras pivotant 11 qui dépasse la ligne droite de jonction entre le palier 10 et le râteau 12 par rapport à la grille.

7. Grille à barreaux avec dégrilleur mobile à wagonnet selon le droit 1, caractérisée par le fait que le centre de gravité du râteau 12 avec ses bras pivotants 11 à à l'égard du palier 10 est disposé de telle sort que le râteau se trouve en position de dégagement à l'écart de la grille; le levier articulé 15 étant recourbé et les bras pivotants pendant librement.

8. Grille à barreaux avec dégrilleur mobile à wagonnet selon le droit 6 ou 7, caractérisée par le fait que chaque bras pivotant 11 est recourbé et comprend une partie qui s'étend à peu près parallèlement à la grille 1, le râteau 12 étant en position de contact, et une partie qui aboutit au palier 10.

9. Grille à barreaux avec dégrilleur mobile à wagonnet selon un des droits 1 à 8, caractérisée par le fait que les dents 13 du râteau qui rentrent entre les barreaux de la grille forment un angle obtus avec son bord supérieur et les barreaux de la grillé.

10. Grille à barreaux avec dégrilleur mobile à wagonnet selon un des droits 1 à 9, caractérisée par le fait que le râteau 12 est disposé à la sortie de l'eau de la grille et avec ses dents saisit les matières retenues à travers la grille.

11. Grille à barreaux avec dégrilleur mobile à wagonnet selon un des droits 1 à 10, la grille ne comprenant que des barreaux ancrés uniquement à la base du passage de l'eau qui sont tenus verticalement sans aucun support respectif, caractérisée par le fait que l'on a prévu des supports reliés, au-dessus du râteau 12, aux bras pivotants 11 ou bien au wagonnet 4 qui, en position inférieure du wagonnet qui est de préférence la position de repos, s'appliquent aux barreaux de la grille.

## Claims

1. A bar screen with a screen cleaner for waste water treatment installations, comprising a carriage (4) up- and downwardly movable in guide means (3) parallel to the screen (1), a rake (12) pivoted to the carriage by means of pivot arms (11) for cleaning the screen, said rake being pivotable by means of the pivot arms between two positions, namely a position of engagement with the screen and a position of disengagement spaced from the screen, a foldable lever arrangement (15) having a pivot point (20) at the carriage (4) and a pivot point (19) at the pivot arm (11) and being capable of assuming a straightened position and a folded position corresponding to the two positions of the rake, and a lower stop (25) arranged in the path of movement of the foldable lever arrangement (15) for moving said foldable lever arrangement from its one position into its other position at the end of the downward movement of the carriage (4), whereby said rake (12), which is in the position of disengagement during the downward movement of the carriage, will be pivoted by the change of position of the foldable lever arrangement (15) into the position of engagement and held in this position during the upward movement, characterized in that the straightened position of the foldable lever arrangement (15) is associated to the position of engagement, and the folded position is associated to the position of disengagement of said rake, and said rake (12) in the position of engagement is positively supported against the carriage by the straightened lever arrangement (15).

2. A bar screen with screen cleaner according to claim 1, characterized, by a connection (6) between the drive (7) and the carriage (4) for transmitting the drive force even during the downward movement of the carriage.

3. A bar screen with screen cleaner according to claim 1 and 2, characterized in that the distance of the pivot bearing (10) of the pivot arms (11) from the screen (1) and the distance of travel needed for straightening the foldable lever arrangement (15) are so dimensioned and coordinated that the pivot movement of the pivot arms (11) superimposed with the downward movement of the carriage (4) results in a substantially rectilineal movement of the rake (12) transversely to the plain of the screen (1

4. A bar screen with screen cleaner according to claim 1, characterized in that the foldable lever arrangement (15) is adapted to be folded by engaging with an upper stop (26) during the' downward movement of the carriage (4) for pivoting the rake (12) into the disengaged position, that upper stop (26) being capable to yield upwardly.

5. A bar screen with screen cleaner according to one of the claims 1 to 4, characterized in that the upper stop (26) and/or the lower stop (25) cooperates with the lever (17) of the foldable lever arrangement (15) which is pivoted to the carriage (4) or with extensions (21, 22) of this lever (17) extending over its pivot points (20, 18).

6. A bar screen with screen cleaner according to claim 1, characterized in that the folded lever arrangement (15) is pivoted to a part of the pivot arm (11) which projects towards the screen with respect to the straight connecting line between the pivot bearing (10) and the rake (12).

7. A bar screen with screen cleaner according to claim 1, characterized in that the centre of gravity of the rake (12) with the pivot arms (11) is so positioned with respect to the pivot bearing (10), that the rake (12) assumes a position of disengagement spaced from the screen (1) when the foldable lever arrangement (15) is in the folded position and the pivot arms (11) are hanging freely.

8. A bar screen with screen cleaner according to claims 6 or 7, characterized in that each pivot arm (11) has an angled configuration and comprises a part extending substantially parallel to the screen (1), when the rake (12) is in the position of engagement, and a part extending at an angle to that first mentioned part towards the pivot bearing (10).

9. A bar screen with screen cleaner according to one of the claims 1 to 8, characterized in that the upper edges of the teeth (13) of the rake engaging between the bars of the screen (1) form an obtuse angle (48) with the bars of the screen (1) when viewed in the direction of movement towards the screen.

10. A bar screen with screen cleaner according to one of the claims 1 to 9, characterized in that the rake (12) is disposed on the downstream side of the screen (1) and the teeth (13) of the rake pass through the screen (1) for engaging the matter retained by the screen.

11. A bar screen with screen cleaner according to one of the claims 1 to 10, that screen consisting of bars which are anchored only at the bottom of the water duct and project freely upwardly without being further supported against each other, characterized in that above the rake (12) there are provided support means (50) connected with the pivot arms (11) or with the carriage (4), said support means bearing against the bars of the screen (1) when the carriage (4) is in its lower position, which is preferably the resting position.
